# EUROPÄISCHE PATENTSCHRIFT

(11) **EP 1 120 545 B1**
(45) Veröffentlichungstag und Bekanntmachung des Hinweises auf die Patenterteilung: **18.10.2006**
(21) Anmeldenummer: 00118862.2
(22) Anmeldetag: 31.08.2000
(51) Int. Cl.: F01D 5/32, F01D 11/00, F01D 5/30

(54) **Rückhaltevorrichtung für Rotorschaufeln einer Axialturbomaschine**
Locking device for rotorblades in axial turbines
Dispositif de verrouillage des aubes dans une turbine axiale

(30) Priorität: 17.12.1999 DE 19960896
(43) Veröffentlichungstag der Anmeldung: 01.08.2001
(73) Patentinhaber: Rolls-Royce Deutschland Ltd & Co KG, 15827 Dahlewitz (DE)
(72) Erfinder: Lee, Stuart, Dr., 12161 Berlin (DE); Broadhead, Peter, Mickleover Derby DE35AH (GB); MÖLLER, Tim, 10178 Berlin (DE)
(74) Vertreter: Weber, Joachim

(56) Entgegenhaltungen:
- EP-A- 0 286 227
- EP-A- 0 475 879
- EP-A- 0 833 039
- FR-A- 2 710 103
- GB-A- 2 258 273
- US-A- 5 330 324

## Beschreibung

Die Erfindung betrifft eine Rückhaltevorrichtung für Rotorschaufeln einer Axialturbomaschine gemäß dem Oberbegriff des Patentanspruchs 1.

Aus dem Stand der Technik sind verschiedene Rückhaltemechanismen für Laufschaufeln einer Axialturbomaschine bekannt. So werden die Schaufeln einer Turbinenstufe im allgemeinen in hierfür vorgesehene Vertiefungen am Umfang einer Rotorscheibe verankert. Dabei sind die Schaufelfüße beispielsweise tropfenförmig oder schwalbenschwanzartig ausgestaltet, so daß sich die einzelnen Schaufeln leicht axial in korrespondierende Vertiefungen am Umfang der Rotorscheibe hineinschieben lassen. Durch die Verjüngung der Schaufelfüße werden die einzelnen Schaufeln in radialer Richtung in der Rotorscheibe gehalten. Um eine Verschiebung der Schaufeln in axialer Richtung zu vermeiden, können diese beispielsweise durch eine Madenschraube in ihrer Verankerung arretiert werden. Bei anderen Rückhaltemechanismen werden Klemmzapfen vorgesehen, um eine entsprechende Arretierung in axialer Richtung zu schaffen.

Eine weitere aus dem Stand der Technik bekannte Rückhaltevorrichtung weist zur Aufnahme der Rotorschaufeln am Umfang einer Rotorscheibe tannenbaumartig verzahnte Vertiefungen auf. Hierin werden korrespondierende ebenfalls mit einer tannenbaumartigen Verzahnung versehene Schaufelfüße axial eingeschoben. Dabei ist die Schaufelfußhalterung in axialer Richtung leicht konisch ausgeführt, so daß die Schaufel jeweils nur in einer Richtung eingeschoben und entnommen werden kann. Um ein unbeabsichtigtes Lösen und Herausrutschen der Schaufel aus der Schaufelfußhalterung zu vermeiden, wird der Schaufelfuß bei diesem Stand der Technik durch Halteplatten in seiner Positionen fixiert. Derartige Halteplatten sind beispielsweise in der EP 0761930 A1 beschrieben. Derartige Halteplatten sind kostspielig in der Herstellung und erfordern spezielle Werkzeuge bei der Montage. Aufgrund der hohen Masse der Halteplatten werden hohe Fliehkräfte erzeugt.

Um die Strömungsverhältnisse zwischen den einzelnen Schaufelstufen zu verbessern, schlägt die US 4,846,628 einen geschlossenen, umlaufenden Halte- und Dichtungsring vor, der an seinem Innenumfang Erhebungen aufweist, die in entsprechende Klauen der Rotorscheibe eingreifen. Dieser Halte- und Dichtungsring überdeckt die gesamte Schaufelfußhöhe und weist an seinem Außenumfang eine Labyrinthdichtung auf. Ferner müssen der hier beschriebene Halte- und Dichtungsring und die Schaufelfüße exakt in axialer Richtung zueinander positioniert sein, damit die am Halte- und Dichtungsring umlaufend ausgebildete Berührungsdichtung wirken kann.

Ein ähnlicher Halte- und Dichtungsring 90 vom Stand der Technik ist in Figur 9 dargestellt. Die Montage und Arretierung erfolgt bei diesem Stand der Technik in einer Weise ähnlich einem Bajonettverschluß. Da der dabei verwendete Halte- und Dichtungsring gleichzeitig als Dichtung gegen Leckströmungen zwischen Rotor 93 und Schaufeln 94 dient, deckt er quasi den gesamten Schaufelfuß 91 ab und muß aufgrund der umlaufenden Berührungsdichtung 92 mit großer Genauigkeit gefertigt und montiert werden. Ferner weist dieser Halte- und Dichtungsring 90 an seinem Außenumfang eine Labyrinthdichtung 95 auf.

Die beiden zuletzt beschriebenen Halte- und Dichtungsvorrichtungen haben den Nachteil, daß sie aufgrund der geringen Toleranzen bei Herstellung und Montage sehr teuer sind. Aufgrund der hohen Masse sind die damit erzielbaren Drehzahlen bzw. die Lebensdauer eingeschränkt.

Zwar zeigt die EP 0463955 B1 im Rahmen eines Ausführungsbeispiels einen umlaufenden Rückhaltering für eine Rotorbeschaufelung, der den größten Teil des Schaufelfußes überdeckt. Aufbau und Funktionsweise dieses Rückhalterings wird jedoch bei diesem Stand der Technik nicht weiter beschrieben.

In der den nächstkommenden Stand der Technik bildenden GB 2 258 273 A ist eine Rückhaltevorrichtung beschrieben, bei welcher die Rotorscheibe eine radial nach innen gerichtet offene Nut aufweist und bei welcher der Schaufelfuß mit einer radial nach außen gerichtet geöffneten Nut versehen ist. Zwischen diese beiden Nuten ist der Rückhaltering einschiebbar. Der Rückhaltering ist dabei in seinem Rückhaltebereich doppelwandig ausgebildet, indem ein schlaufenartiger Teil des Rückhalterings nach oben gebogen ist und federnd wirkt. Hierdurch ergeben sich zum einen, bedingt durch die Elastizität des hochgebogenen Teils, Probleme mit dem auftretenden Spiel, zum anderen ist ein derartiger Haltering kostenintensiv und aufwendig in der Montage.

US 5,330,324 A: Diese Druckschrift beschreibt eine ähnliche Konstruktion, wie die oben genannte GB 2 258 273 A.

EP 0 833 039 A: Diese Veröffentlichung zeigt einen Haltering mit erhabenen Abschnitten sowie Aussparungen.

Der vorliegenden Erfindung liegt daher die Aufgabe zugrunde, eine Rückhaltevorrichtung für Laufschaufeln einer Turbomaschine zu schaffen, welche die Nachteile des Standes der Technik vermeidet. Außerdem soll hierdurch eine kostengünstige Rückhaltevorrichtung zur Verfügung gestellt werden, welche die verbesserte Beherrschung von Leckströmungen im Schaufelfußbereich, insgesamt verbesserte Strömungsbedingungen im Zwischenstufenbereich, geringere Fliehkräfte und eine leichte Montage ermöglicht.

Diese Aufgabe wird durch eine Rückhaltevorrichtung mit den Merkmalen des Patentanspruchs 1 gelöst. Vorteilhafte Ausgestaltungen der Erfindung werden in den Unteransprüchen beschrieben.

Die erfindungsgemäße Vorrichtung mit den Merkmalen des Patentanspruchs 1 hat den Vorteil, daß eine kostengünstige Rückhaltevorrichtung für Laufschaufeln einer Axialturbomaschine zur Verfügung gestellt wird, die eine verbesserte Beherrschung von Leckströmungen im Schaufelfußbereich, insgesamt verbesserte Strömungsbedingungen im Zwischenstufenbereich, geringere Fliehkräfte und eine leichte Montage ermöglicht. Dabei wird durch die Trennung der Rückhaltefunktion, die vom erfindungsgemäßen Rückhaltering erfüllt wird, und der Dichtungsfunktion, die bei Verwendung eines erfindungsgemäßen Rückhalterings durch entsprechende Dichtflächen zwischen Schaufel und Rotorscheibe erfüllt wird, eine erhebliche Gewichtserspamis erzielt. Außerdem sind aufgrund des Wegfalls von Berührungs- und Labyrinthdichtungen größere Fertigungs- und Montagetoleranzen möglich. Die Rückhaltefunktion wird dabei durch am Außenumfang des Rückhalterings angeordnete erhabene Abschnitte erfüllt, die mit korrespondierenden Schaufelfußabschnitten zusammenwirken. Die im folgenden verwendeten Richtungsangaben gehen von der Rotorscheibe als Bezugssystem aus.

Nach alternativen Weiterbildungen können die am Außenumfang des Rückhalterings gebildeten erhabenen Abschnitte entweder gemäß Anspruch 2 oder gemäß Anspruch 4 ausgebildet sein. Je nach Ausgestaltung der erhabenen Abschnitte sind die korrespondierenden Schaufelfußabschnitte gemäß Anspruch 3 oder gemäß Anspruch 5 ausgebildet. Im Unterschied zur Ausführungsform nach Anspruch 2 und 3 wird bei der Ausgestaltung nach Anspruch 4 und 5 der erhabene Abschnitt am Au-ßenumfang des Rückhalterings von der Seite in eine entsprechende Aufnahme am Schaufelfuß eingeschoben. Auf aufwendiges Spezialwerkzeug kann bei der vorliegenden Erfindung verzichtet werden, da sich der Rückhaltering leicht mit den gängigen Montagewerkzeugen montieren lässt.

Die Erfindung sieht somit einen in ähnlicher Weise wie ein Bajonettverschluss wirkenden Verriegelungsmechanismus für den Rückhaltering vor.

Erfindungsgemäß ist eine erhebliche Gewichtseinsparung verbunden, die sowohl die Herstellungskosten als auch die Fliehkräfte verringert und die dadurch höhere Drehzahlen ermöglicht. Ferner werden durch die geringe Schaufelfußüberdeckung Strömungskanäle im Schaufelfußbereich möglich, die unter Durchdringung des Schaufelfußbereiches die Strömungs- und Kühlluftverhältnisse zwischen den Rotorstufen positiv beeinflussen.

Erfind.ungsgemäß ist eine Ausgestaltung als Sperrklotz vorgesehen, der zwischen zwei Klauen des Verriegelungsmechanismus eingeschoben wird. Der Sperrklotz kann dabei beispielsweise durch Sicherungsdrähte gegen unbeabsichtigtes Herausgleiten gesichert werden. Im Normalfall sind aus Redundanzgründen mehrere dieser Arretierungen an einer Rotorstufe vorgesehen.

Durch die Ausgestaltung der Schaufel/Scheibe Dichtfläche gemäß Anspruch 9 sind keine zusätzlichen Dichtungen am erfindungsgemäßen Rückhaltering vorzusehen. Die Herstellung der Dichtflächen an der Unterseite der Schaufelplattform und den Rotorpfosten verlangt keinen zusätzlichen Arbeitsschritt, da sie bei der spanenden Nachbearbeitung der entsprechenden Bauteile mit erfolgen kann. Ungenauigkeiten bei der axialen Positionierung der Schaufeln beeinträchtigen bei dieser Ausführungsform das Dichtungsverhalten nicht.

Die Gestaltung der Schaufelfußaufnahme gemäß den Merkmalen des Patentanspruchs 10 ist besonders vorteilhaft. Insbesondere ist dabei eine tannenbaumartige Ausbildung der Verzahnung, die sich in axialer Richtung konisch verjüngt, vorteilhaft. Die beschriebene Rückhaltevorrichtung ist im übrigen für Verdichter- und Turbinenstufen geeignet. Besonders vorteilhaft ist dabei eine Verwendung in einer Turbinenstufe.

Weitere Ausgestaltungen und Vorteile der Erfindung werden durch die Beschreibung der Ausführungsbeispiele unter Bezugnahme auf die beigefügten Zeichnungen läutert. Darin zeigen:
- Figur 1: eine schematische Schnittansicht einer vorteilhaften Ausführungsform der vorliegenden Erfindung;
- Figur 2: eine Detailansicht der erfindungsgemäßen Rückhaltevorrichtung gemäß der Ausführungsform aus Figur 1;
- Figur 3: eine perspektivische Ansicht der vorliegenden Erfindung gemäß der Ausführungsform nach Figur 1 in einem ersten Montageschritt;
- Figur 4: eine zweite perspektivische Ansicht der vorliegenden Erfindung gemäß der Ausführungsform nach Figur 1 in einem zweiten Montageschritt;
- Figur 5: eine dritte perspektivische Ansicht der vorliegenden Erfindung gemäß der Ausführungsform nach Figur 1 in einem dritten Montageschritt;
- Figur 6: eine vierte perspektivische Ansicht der vorliegenden Erfindung gemäß der Ausführungsform nach Figur 1 im fertig montierten Zustand;
- Figur 7: eine zweite vorteilhafte Ausführungsform der vorliegenden Erfindung, in einen Ausschnitt, bei dem der Rückhaltering sägezahnförmige Erhebungen aufweist;
- Figur 8: eine schematische Ansicht der zweiten Ausführungsform der vorliegenden Erfindung in axialer Richtung;
- Figur 9: einen Halte- und Dichtungsring gemäß dem Stand der Technik.

Die Figuren 1 bis 6 zeigen eine erste vorteilhafte Ausführungsform der vorliegenden Erfindung. Dabei ist Figur 1 eine schematische Schnittdarstellung der Rückhaltevorrichtung, bei der ein Ausschnitt einer Rotorscheibe 2 im Schnitt dargestellt ist. Am Außenumfang der Rotorscheibe 2 ist eine ebenfalls ausschnittsweise dargestellte Schaufel 4 angeordnet. Die Schaufel 4 ist über einen Schaufelfuß 3 in einer am Au-ßenumfang der Turbinenscheibe 2 ausgebildeten Schaufelfußaufnahme 12 aufgenommen und dadurch in radialer Richtung fixiert. Gegen Verschiebung in axialer Richtung ist die Schaufel 4 durch einen Rückhaltering 1 gesichert. Außerdem ist ein im Bereich des Schaufelfußes 3 angeordneter Strömungskanal 14 gestrichelt dargestellt, der zur Verbesserung der Zwischenstufenströmung beiträgt. Die Ausbildung eines entsprechenden Strömungskanals 14 ist im wesentlichen durch die erfindungsgemäße Ausgestaltung des Rückhalterings 1 möglich, der weniger als ein Drittel, im vorliegenden Fall etwa ein Achtel der Schaufelfußhöhe überdeckt. Hierdurch ist die Austrittsöffnung 16 des Strömungskanals 14 frei, so daß Kühlluft aus dem Strömungskanal 14 ungehindert in den der Rotorscheibe 2 nachfolgenden Scheibenzwischenraum eintreten kann.

Bei der erfindungsgemäßen Ausführungsform sind Rückhalte- und Dichtungsfunktion voneinander entkoppelt. Beim vorliegenden Ausführungsbeispiel wird die Dichtungsfunktion zur Vermeidung von Leckströmungen von einer Schaufel/Scheibe Dichtfläche 15 wahrgenommen. Die Schaufel/Scheibe Dichtfläche 15 ist dabei als Paßfläche zwischen der Unterseite 26 der Schaufelplattform und der Oberseite der zwischen den Schaufelfußaufnahmen 12 angeordneten Scheibenpfosten 25 gebildet.

Der geschlossene, umlaufende weist an seinem Innenumfang nach innen hervorstehende Abschnitte 20 auf, die in an der Rotorscheibe 2 hervorstehende Klauen 21 eingreifen. Die Klauen 21 sind zum einen aus einer senkrecht von der Turbinenscheibe 2 hervorstehenden, dabei jedoch in Umfangsrichtung unterbrochenen (vgl. hierzu Fig. 3) Schiene 6 und zum anderen aus einem parallel zur Tubinenscheibe 2 angeordneten (selbstverständlich ebenfalls nicht umlaufenden - vgl. wiederrum Fig.3) Anschlag 9 gebildet und sind somit in regelmäßigen Abständen am Umfang der Rotorscheibe 2 angeordnet. Die Rotorscheibe 2 weist dabei unterhalb der Schaufelfußaufnahme 12 eine umlaufende Vertiefung 23 (in Axialrichtung betrachtet) auf, die an ihrem unteren Ende als (dabei jedoch unterbrochene) Schiene 6 fortgesetzt ist. An ihrem oberen Ende weist die Vertiefung 23 eine bearbeitete Führungsfläche 27 auf, die mit einem Absatz 22 des Rückhalterings 1 korrespondiert. Die in Radialrichtung nach innen hervorstehenden Abschnitte 20 und die Klauen 21 wirken dabei quasi wie ein Bajonettverschluß zusammen.

Der Rückhaltering 1 ist im Detail in Figur 2 dargestellt. Im Bereich des Außenumfangs weist der Rückhaltering 1 den bereits oben erwähnten stufenförmigen Absatz 22 auf. Dieser bildet mit der bearbeiteten Fläche 27 der Vertiefung 23 eine Führung für den Rückhaltering 1 und ermöglicht dadurch das genaue Einführen von am Au-ßenumfang des Rückhalterings 1 angeordneten erhabenen Abschnitten 17 in eine Nut bzw. Rückhalterille 5 einer hervorstehenden Haltenase 18 der Schaufel 4. Ferner zeigt Figur 2 eine Arretierungseinrichtung 8 zum Festlegen des Rückhalterings 1 in Umfangsrichtung. Die Arrtetierungseinrichtung 8 ist dabei durch einen im wesentlichen quaderförmigen Block gebildet, der in die am Innenumfang des Rückhalterings 1 zwischen den hervorstehenden Abschnitten 20 gebildeten Aussparungen einschiebbar ist. Die Arretiereinrichtung 8 ist gegen Verschiebung in axialer Richtung durch Sicherungsdrähte 10 gesichert, die jeweils durch Bohrungen 24 an den beiden Enden der Arretiereinrichtung 8 hindurchgeführt sind, wie der perspektivischen Ansicht in Figur 6 entnommen werden kann. Der prinzipielle Aufbau des Rückhalterings 1 wird durch die ausschnittsweise Ansicht in Figur 3 deutlicher.

Bei der Montage wird der Rückhaltering 1 zunächst, wie in Figur 3 perspektivisch dargestellt, an die Rotorscheibe 2 angelegt. Dabei liegen die vom Rückhaltering 1 radial nach innen hervorstehenden Abschnitte 20 jeweils zwischen zwei Klauen 21 der Rotorscheibe 2. Die am Außenumfang der Rotorscheibe 2 gebildeten Schaufelfußaufnahmen 12 weisen dabei eine tannenbaumartige Verzahnung 13 auf.

Nun wird der Rückhaltering 1 in Umfangsrichtung, wie in Figur 4 gezeigt, derart verschoben, daß die Schaufelfußaufnahmen 12 völlig freigegeben sind. Dabei schieben sich die am Innenumfang des Rückhalterings 1 radial nach innen hervorstehenden Abschnitte 20 teilweise in die Klauen 21 an der Rotorscheibe 2. Anschließend wird die Schaufel 4 in die Schaufelfußaufnahme 12 eingeschoben, wie beispielhaft für eine Schaufel in Figur 5 gezeigt. Dabei weist die Schaufel 4 im Bereich des Schaufelfußes 3 eine Haltenase 18 mit der in Figur 1 und 2 dargestellten Rückhalterille 5 auf. Durch weiteres Verdrehen in Umfangsrichtung werden die am Außenumfang des Rückhalterings 1 angeordneten erhabenen Abschnitte 17 in die korrespondierenden Rückhalterillen 5 eingeführt. Hierdurch werden die Schaufeln 4 in den Schaufelfußaufnahmen 12 axial fixiert. Im übrigen ist an der Haltenase 18 auch die in Fig.1 dargestellte Austrittsöffnung 16 des Strömungskanals vorgesehen bzw. gezeigt.

Nach Einbringen der Arretierung 8 und Sicherung derselben durch Sicherungsdrähte 10 ist die Schaufel 4 gesichert und betriebsfertig mit der Rotorscheibe 2 verbunden, wie beispielhaft anhand einer Schaufel in Figur 6 dargestellt.

Figuren 7 und 8 zeigen eine zweite Ausführungsform der vorliegenden Erfindung. Dabei sind gleiche oder ähnliche Teile mit gleichen Bezugszeichen versehen. Bei dieser Ausführungsform sind die am Außenumfang des Rückhalterings 1 angeordneten erhabenen Abschnitte 17 sägezahnartig ausgebildet. Die sägezahnartigen erhabenen Abschnitte 17 lassen sich seitlich in dafür vorgesehene Aussparungen 28 am Schaufelfuß 3 einführen, wie schematisch in Figur 7 angedeutet. In Figur 7 sind ferner die Schaufel/Scheibe Dichtflächen 15 zu erkennen, welche die Funktion der Berührungsdichtung 91 des beim in Figur 9 gezeigten Standes der Technik übemehmen.

Figur 8 zeigt eine Ansicht des mit sägezahnartigen erhabenen Abschnitten 17 versehenen Rückhalterings 1. Die Montage des Rückhalterings 1 erfolgt dabei in analoger Weise wie zu Figuren 1 bis 6 beschrieben. Dabei liegen die vom Rückhaltering 1 radial nach innen hervorstehenden Abschnitte 20 jeweils zwischen zwei Klauen 21 der Rotorscheibe 2. Die am Außenumfang der Rotorscheibe 2 gebildeten Schaufelfußaufnahmen 12 weisen dabei eine tannenbaumartige Verzahnung 13 auf. Nach Einschub der nicht gezeigten Rotorschaufeln in die Schaufelfußaufnahmen 12 wird der Rückhaltering 1 in ähnlicher Weise wie ein Bajonettverschluß in den Klauen 21 in axialer Richtung verriegelt. Danach wird eine Arretiervorrichtung (nicht gezeigt) in die Aussparungen zwischen den nach innen hervorstehenden Abschnitten 20 zum Feststellen des Rückhalterings 1 eingeführt.

### Bezugszeichen

- 1: Rückhaltering
- 2: Rotorscheibe
- 3: Schaufelfuß
- 4: Schaufel
- 5: Rückhalterille
- 6: Schiene
- 7: Aussparung
- 8: Arretiereinrichtung
- 9: Anschlag
- 10: Sicherungsdraht
- 12: Schaufelfußaufnahme
- 13: Verzahnung
- 14: Strömungskanal
- 15: Schaufel/Scheibe Dichtfläche
- 16: Austrittsöffnung Strömungskanal
- 17: Erhabener Abschnitt
- 18: Haltenase
- 19: Verriegelungseinrichtung
- 20: radial nach innen hervorstehender Abschnitt
- 21: Klaue
- 22: Absatz
- 23: Vertiefung
- 24: Bohrung
- 25: Scheibenpfosten
- 26: Unterseite Schaufelplattform
- 27: Führungsfläche
- 28: seitliche Aussparung
- 90: Halte- und Dichtungsring
- 91: Schaufelfuß
- 92: Berührungsdichtung
- 93: Rotor
- 94: Schaufel
- 95: Labyrinthdichtung

## Patentansprüche

1. Rückhaltevorrichtung für Rotorschaufeln einer Axialturbomaschine, die an einer Rotorscheibe (2) Schaufelfußaufnahmen (12) zur Aufnahme von Rotorschaufeln (4) aufweist, welche diese in radialer Richtung fixieren, die weiterhin einen geschlossenen, umlaufenden Rückhaltering (1) zur axialen Fixierung der Rotorschaufeln (4) in den Schaufelfußaufnahmen (12) und eine Verriegelungseinrichtung (19) zum Festlegen des Rückhalterings (1) in axialer Richtung aufweist, wobei der Rückhaltering (1) an seinem Außenumfang mit Abschnitten der Schaufelfußaufnahmen korrespondierende Aussparungen (7) und erhabene Abschnitte (17) aufweist, und die Verriegelungseinrichtung (19) durch am Rückhaltering (1) nach innen hervorstehende Abschnitte (20) und damit korrespondierende in axialer Richtung von der Rotorscheibe (2) hervorstehenden Klauen (21) gebildet ist **dadurch gekennzeichnet, dass** der Rückhaltering (1) jeweils weniger als ein Drittel der Höhe des Schaufelfußes (3) überdeckt, und dass eine Arretiereinrichtung (8) zum Festlegen des Rückhalterings (1) in Umfangsrichtung vorgesehen ist.

2. Rückhaltevorrichtung nach Anspruch 1, **dadurch gekennzeichnet, dass** die erhabenen Abschnitte (17) am Außenumfang des Rückhalterings (1) trapezförmig mit abschnittsweise bogenförmigen Flanken ausgebildet sind.

3. Rückhaltevorrichtung nach einem der vorangehenden Ansprüche, **dadurch gekennzeichnet, dass** im unteren Drittel des Schaufelfußes (3) in axialer Richtung eine Haltenase (18) hervorsteht, die in Umfangsrichtung eine Rückhalterille (5) zur Aufnahme der erhabenen Abschnitte (17) des Außenumfangs des Rückhalterings (1) aufweist.

4. Rückhaltevorrichtung nach Anspruch 1, **dadurch gekennzeichnet, dass** die erhabenen Abschnitte (17) am Außenumfang sägezahnartig ausgebildet sind.

5. Rückhaltevorrichtung nach Anspruch 4, **dadurch gekennzeichnet, dass** der Schaufelfuß (3) im unteren Drittel mit den sägezahnförmigen Abschnitten des Rückhalterings (1) korrespondierende Aussparungen (7) aufweist.

6. Rückhaltevorrichtung nach einem der vorangehenden Ansprüche, **dadurch gekennzeichnet, dass** auf der Oberseite der am Umfang der Rotorscheibe (2) zwischen den Schaufelfußaufnahmen (12) hervorstehenden Scheibenpfosten (25) und der Unterseite der Schaufelplattformen (26) jeweils eine Dichtfläche (15) vorgesehen ist.

7. Rückhaltevorrichtung nach einem der vorangehenden Ansprüche, **dadurch gekennzeichnet, dass** die Schaufelfußaufnahme (12) eine Verzahnung aufweist.

## Claims

1. Locking device for rotor blades of an axial turbomachine which features blade root locations (12) on a rotor disk (2) for the accommodation and radial fixation of rotor blades (4) and which further features a closed, circumferential retaining ring (1) for the axial fixation of the rotor blades (4) in the blade root locations (12) and a locking arrangement (19) for axial retention of the retaining ring (1), with the retaining ring (1) featuring recesses (7) corresponding with sections of the blade root locations and projecting sections (17) on its outer circumference, and with the locking arrangement (19) being formed by inwardly projecting sections (20) on the retaining ring (1) and the corresponding hooks (21) protruding axially from the rotor disk (2), **characterized in that** the retaining ring (1) covers less than one third of the height of each blade root (3), and that a fixing device (8) is provided for circumferential retention of the retaining ring (1).

2. Locking device in accordance with Claim 1, **characterized in that** the projecting sections (17) on the outer circumference of the retaining ring (1) are trapezoidal with sectionally curvilinear flanks.

3. Locking device in accordance with one of the preceding Claims, **characterized in that** a retaining nib (18) protrudes axially on the bottom third of the blade root (3) which contains a locating groove (5) in the circumferential direction for the accommodation of the projecting sections (17) of the outer circumference of the retaining ring (1).

4. Locking device in accordance with Claim 1, **characterized in that** the projecting sections (17) on the outer circumference are of the saw-tooth type.

5. Locking device in accordance with Claim 4, **characterized in that** the blade root (3) features recesses (7) in its bottom third which correspond with the saw-tooth shaped sections of the retaining ring (1).

6. Locking device in accordance with one of the preceding Claims, **characterized in that** a sealing face (15) is provided both on the top of each disk lobe (25) protruding from the circumference of the rotor disk (2) between the blade root locations (12) and on the bottom of each blade platform (26).

7. Locking device in accordance with one of the preceding Claims, **characterized in that** the blade root location (12) features a serration.

## Revendications

1. Dispositif de verrouillage pour aubes mobiles d'une turbomachine axiale qui, sur un disque de rotor (2), présente des logements de pieds d'aube (12) destinés à loger des aubes de rotor (4) et à les fixer dans le sens radial, et présente de plus un anneau de verrouillage (1) fermé et continu destiné à fixer dans le sens axial les aubes de rotor (4) dans les logements de pieds d'aubes (12), ainsi qu'un dispositif de verrouillage (19) destiné à fixer l'anneau de verrouillage (1) dans le sens axial, sachant que l'anneau de verrouillage (1) présente sur sa circonférence extérieure des évidements (7) correspondant à des sections des logements de pieds d'aube et des sections protubérantes (17), et que le dispositif de verrouillage (19) est constitué de sections (20) faisant saillie vers l'intérieur sur l'anneau de verrouillage (1) et de crabots (21) correspondants avec elles et faisant saillie dans le sens axial sur le disque de rotor (2), **caractérisé en ce que** l'anneau de verrouillage (1) couvre moins d'un tiers de la hauteur de chaque pied d'aube (3), et qu'un dispositif de blocage (8) est prévu pour fixer l'anneau de verrouillage (1) dans le sens circonférentiel.

2. Dispositif de verrouillage selon la revendication n° 1, **caractérisé en ce que** les sections protubérantes (17) sur la circonférence extérieure de l'anneau de verrouillage (1) ont une forme trapézoïdale avec des sections portant des flancs arqués.

3. Dispositif de verrouillage selon une des revendications précédentes, **caractérisé en ce que** dans le tiers inférieur du pied d'aube (3) fait saillie un talon d'arrêt (18) dans le sens axial qui présente dans le sens circonférentiel une rainure de verrouillage (5) destinée à loger les sections protubérantes (17) de la circonférence extérieure de l'anneau de verrouillage (1).

4. Dispositif de verrouillage selon la revendication n° 1, **caractérisé en ce que** les sections protubérantes (17) sur la circonférence extérieure sont conçues en dents de scie.

5. Dispositif de verrouillage selon la revendication n° 4, **caractérisé en ce que** dans son tiers inférieur, le pied d'aube (3) présente des évidements (7) correspondant aux sections en dents de scie de l'anneau de verrouillage (1).

6. Dispositif de verrouillage selon une des revendications précédentes, **caractérisé en ce qu'**une surface d'étanchéité (15) est respectivement prévue sur la face supérieure des branches de disque (25) faisant saillie sur la circonférence du disque de rotor (2) entre les logements de pieds d'aube (12), ainsi que sur la face inférieure des plates-formes d'aube (26).

7. Dispositif de verrouillage selon une des revendications précédentes, **caractérisé en ce que** le logement de pied d'aube (12) présente un endentement.
